# EUROPÄISCHE PATENTSCHRIFT

(11) **EP 4 540 001 B1**
(45) Veröffentlichungstag und Bekanntmachung des Hinweises auf die Patenterteilung: **06.05.2026**
(21) Anmeldenummer: 23734167.2
(22) Anmeldetag: 14.06.2023
(51) Int. Cl.: B05C 1/08, B05C 9/08, B05B 15/555, B08B 1/00, B08B 3/00, B05C 1/00

(54) **AUFTRAGSEINRICHTUNG, PRODUKTIONSEINRICHTUNG ZUR HERSTELLUNG VON ZUMINDEST TEILWEISE BESCHICHTETEN UND/ODER IMPRÄGNIERTEN PRODUKTEN UND VERFAHREN ZUM REINIGEN EINER AUFTRAGSEINHEIT FÜR BESCHICHTUNGS- ODER IMPRÄGNIERUNGSMITTEL, MITTELS EINER REINIGUNGSEINHEIT**
APPLICATION DEVICE, PRODUCTION DEVICE FOR PRODUCING AT LEAST PARTIALLY COATED AND/OR IMPREGNATED PRODUCTS, AND METHOD FOR CLEANING AN APPLICATION DEVICE FOR A COATING AGENT OR IMPREGNATION AGENT BY MEANS OF A CLEANING UNIT
DISPOSITIF D'APPLICATION, DISPOSITIF DE PRODUCTION POUR FABRIQUER DES PRODUITS AU MOINS PARTIELLEMENT REVÊTUS ET/OU IMPRÉGNÉS ET PROCÉDÉ POUR NETTOYER UNE UNITÉ D'APPLICATION POUR DES AGENTS DE REVÊTEMENT OU D'IMPRÉGNATION, AU MOYEN D'UNE UNITÉ DE NETTOYAGE

(30) Priorität: 15.06.2022 DE 102022206048
(43) Veröffentlichungstag der Anmeldung: 23.04.2025
(73) Patentinhaber: Josef Schiele, 56651 Niederzissen (DE)
(72) Erfinder: SCHIELE, Stefan, 56651 Niederzissen (DE); GROS, Matthias, 56651 Niederzissen (DE)
(74) Vertreter: Kutzenberger Wolff & Partner
(86) Internationale Anmeldenummer: PCT/EP2023/066012
(87) Internationale Veröffentlichungsnummer: WO 2023/242298

(56) Entgegenhaltungen:
- EP-A1- 1 228 812
- EP-A1- 3 127 617
- DE-U1- 9 318 650

## Beschreibung

Die vorliegende Erfindung betrifft eine Auftragseinrichtung, mit einer Auftragseinheit für Beschichtungs- oder Imprägnierungsmittel, wobei die Auftragseinheit einen Behälter für Beschichtungs- oder Imprägnierungsmittel und ein in dem Behälter drehbar angeordnetes Transferrad aufweist, wobei ein Teil des Transferrads, insbesondere ein Kreissegment des Transferrads, aus einer Behälteröffnung des Behälters hervorsteht. Ferner betrifft die Erfindung eine Produktionseinrichtung zu Herstellung von zumindest teilweise beschichteten und/oder imprägnierten Produkten, insbesondere von Fußbodenelementen. Weiter betrifft die Erfindung ein Verfahren zum Reinigen einer Auftragseinheit für Beschichtungs- oder Imprägnierungsmittel, mittels einer Reinigungseinheit.

Derartige Auftragseinrichtungen werden beispielsweise in Produktionseinrichtungen zur Herstellung von zumindest teilweise beschichteten und/oder imprägnierten Fußbodenelementen verwendet um einen Abschnitt der Fußbodenelemente, wie beispielsweise Fügeflächen oder Fasen, zu beschichten oder mit einem nicht schichtbildenden Imprägnierungsmittel zu versehen. Das Beschichtungs- bzw. Imprägnierungsmittel wird dabei in der Regel durch ein drehendes Transferrad aus einem Behälter aufgenommen und die Schichtdicke auf dem Transferrad mittels eines Abstreifers eingestellt. Das Fußbodenelement, auf welches der Auftrag erfolgt, wird typischerweise durch eine Fördereinrichtung relativ zu dem Transferrad bewegt. Das Transferrad überträgt das Beschichtungs- bzw. Imprägnierungsmittel auf den jeweiligen Abschnitt des sich bewegenden Fußbodenelements. Der Auftrag erfolgt in der Regel kontaktlos allein durch Adhäsionskräfte. Kontaktlos bedeutet in diesem Zusammenhang, dass das Transferrad das Werkstück nicht berührt, die auf dem Transferrad aufgebrachte Lackschicht das Werkstück aber schon.

Die Verfügbarkeit des Transferrads sinkt grundsätzlich mit steigender Betriebslaufzeit auf Grund von Verunreinigungen, die sich im Beschichtungs- bzw. Imprägnierungsmittel oder am Abstreifer ansammeln, so dass es erforderlich ist, die Auftragseinheit regelmäßig zu reinigen. Solche Reinigungsmaßnahmen können allerdings nur während eines Stillstands der gesamten Produktionseinrichtung durchgeführt werden.

Eine Auftragseirichtung gemäß dem Oberbegriff des Patentanspruchs 1 mit einer Reinigungseinheit ist bekannt aus DE 93 18 650 U1. Weitere Auftragseinrichtungen mit einer Reinigungseinheit sind in EP 3 127 617 A1 und EP 1 228 812 A1 beschrieben.

Vor diesem Hintergrund stellt sich die **Aufgabe,** die Verfügbarkeit einer Produktionseinrichtung zu Herstellung von zumindest teilweise beschichteten und/oder imprägnierten Produkten, wie beispielsweise Fußbodenelementen, zu erhöhen.

Zur **Lösung** dieser Aufgabe wird eine Auftragseinrichtung vorgeschlagen, umfassend
eine Auftragseinheit für Beschichtungs- oder Imprägnierungsmittel, wobei die Auftragseinheit einen Behälter für Beschichtungs- oder Imprägnierungsmittel und ein in dem Behälter drehbar angeordnetes Transferrad aufweist, wobei ein Teil des Transferrads, insbesondere ein Kreissegment des Transferrads, aus einer Behälteröffnung des Behälters hervorsteht, und
eine Reinigungseinheit, die eine Haube umfasst, die dazu eingerichtet ist, die Behälteröffnung des Behälters während eines Reinigungsvorgangs abzudecken, wobei die Haube einen Aufnahmebereich zur Aufnahme des aus der Behälteröffnung hervorstehenden Teils des Transferrads aufweist, und
eine Antriebseinheit und eine Halterung, an der die Auftragseinheit und die Reinigungseinheit relativ zu einander mittels der Antriebseinheit bewegbar angeordnet sind, wobei die Auftragseinheit und die Reinigungseinheit relativ zueinander zwischen einer Reinigungsstellung, in welcher die Haube der Reinigungseinheit die Behälteröffnung der Auftragseinheit abdeckt, und einer Produktionsstellung bewegbar sind, in welcher die Haube der Reinigungseinheit entfernt von der Behälteröffnung der Auftragseinheit angeordnet ist.

Die erfindungsgemäße Auftragseinrichtung bietet den Vorteil, dass die Auftragseinheit, insbesondere das Transferrad und der Behälter, automatisiert gereinigt werden können, ohne dass ein Eingriff eines Bedieners erforderlich wird. Die Reinigung der Auftragseinheit kann automatisch während eines Stillstands einer die Auftragseinrichtung umfassenden Produktionseinrichtung erfolgen, also beispielsweise während ein Bediener der Produktionseinrichtung diese wartet. Dabei können die Reinigungseinheit und die Auftragseinheit mittels der Antriebseinheit relativ zueinander aus der Produktionsstellung in die Reinigungsstellung bewegt werden. In der Reinigungsstellung deckt die Haube der Reinigungseinheit die Behälteröffnung der Auftragseinheit ab und der Aufnahmebereich der Haube nimmt einen Teil des Transferrads auf, sodass der Behälter und das Transferrad gereinigt werden können, ohne die Umgebung zu beeinträchtigen.

Gemäß der Erfindung sind die Auftragseinheit und die Reinigungseinheit relativ zu einander mittels der Antriebseinheit bewegbar an der Halterung angeordnet. Bei Übergang zwischen der Produktionsstellung der beiden Einheiten und der Reinigungsstellung kann entweder die Reinigungseinheit gegenüber der Auftragseinheit bewegt werden oder die Auftragseinheit gegenüber der Reinigungseinheit. Weiter alternativ kann vorgesehen sein, dass sich sowohl die Auftragseinheit als auch die Reinigungseinheit relativ zu der Halterung und relativ zueinander bewegen, um von der Produktionsstellung in die Reinigungsstellung zu gelangen.

Bevorzugt ist die Reinigungseinheit in der Reinigungsstellung bezüglich der Schwerkraftrichtung niedriger angeordnet als in der Produktionsstellung.

Alternativ oder zusätzlich kann vorgesehen sein, dass die Reinigungseinheit in der Reinigungsstellung im Vergleich zur Produktionsstellung in einer horizontalen Richtung, die senkrecht zur Schwerkraftrichtung verläuft, versetzt angeordnet ist.

Alternativ oder zusätzlich kann die Auftragseinheit in der Reinigungsstellung bezüglich der Schwerkraftrichtung höher angeordnet sein als in der Produktionsstellung.

Gemäß einer vorteilhaften Ausgestaltung der Erfindung ist vorgesehen, dass die Auftragseinrichtung eine erste Auslösevorrichtung zum Auslösen einer Bewegung von Auftragseinheit und/oder Reinigungseinheit in Richtung der Reinigungsstellung und optional eines Reinigungsvorgangs aufweist, wobei die erste Auslösevorrichtung eine erste Betätigungseinrichtung ist, die durch einen Benutzer betätigbar ist. Über die als Betätigungseinrichtung ausgestaltete erste Auslöseeinrichtung kann ein Bediener der Auftragseinrichtung einen Reinigungsvorgang manuell starten, beispielweise dann, wenn ein Stillstand der Auftragseinrichtung oder der die Auftragseinrichtung enthaltenden Produktionseinrichtung gegeben ist. Die Betätigungseinrichtung kann als Schalter oder Taster ausgebildet sein. Die Betätigungseinrichtung kann innerhalb eines Gehäuses oder an einem Gestell der Auftragseinrichtung angeordnet sein. Alternativ kann die Betätigungseinrichtung separat von einem Gehäuse oder Gestell der Auftragseinrichtung ausgebildet sein und mit dieser über eine drahtgebundene oder drahtlose Kommunikationsverbindung verbunden sein. Alternativ kann vorgesehen sein, dass die Auslösevorrichtung eine erste Auswerteeinrichtung ist, die dazu eingerichtet ist, einen vorgegebenen Zustand, insbesondere einen Wartungszustand zu detektieren. Die Auswerteeinrichtung kann ein Signal einer weiteren Einrichtung, beispielsweise einer Steuereinrichtung der Produktionseinrichtung erhalten und abhängig von diesem Signal den vorgegebenen Zustand detektieren. Alternativ kann die Auswerteeinrichtung die weitere Einrichtung der Produktionseinrichtung überwachen, um den vorgegebenen Zustand zu detektieren.

Gemäß einer vorteilhaften Ausgestaltung der Erfindung ist vorgesehen, dass in dem Aufnahmebereich der Haube zwei Reinigungselemente derart angeordnet sind, dass der aus der Behälteröffnung hervorstehende Teil des Transferrads zwischen den beiden Reinigungselementen angeordnet ist, wenn die Haube die Behälteröffnung abdeckt, so dass eines der beiden Reinigungselemente jeweils eine von zwei sich gegenüberliegenden Oberflächen des Transferrads reinigen kann. Insofern können die Reinigungselemente gegenüberliegend angeordnet sein und das Transferrad zwischen sich einschließen. Bevorzugt sind die Reinigungselemente an zwei sich gegenüberliegenden Innenwandungen der Haube angeordnet. Alternativ können die Reinigungselemente beabstandet von den Innenwandungen der Haube innerhalb des Aufnahmebereichs angeordnet sein.

Gemäß einer vorteilhaften Ausgestaltung der Erfindung ist vorgesehen, dass die zwei Reinigungselemente als Bürsten, insbesondere als Bürsten identischen Typs, ausgebildet sind. Über die als Bürsten ausgebildeten Reinigungselemente kann das Transferrad mechanisch gereinigt werden. Alternativ können die zwei Reinigungselemente als Sprühelemente ausgebildet sein, insbesondere als Sprühelemente identischen Typs. Über als die Sprühelemente ausgebildete Reinigungselemente kann eine Nassreinigung des Transferrads erfolgen. Bevorzugt umfasst die Reinigungseinheit neben den beiden Reinigungselemente weitere Reinigungselemente, beispielsweise weitere Sprühelemente. Die weiteren Sprühelemente können in einem oberen Abschnitt des Aufnahmebereichs angeordnet sein, so dass eine Reinigungsflüssigkeit, beispielsweise Wasser, von ober auf das Transferrad aufgebracht und in dem Behälter der Auftragseinheit aufgefangen werden kann. Die weiteren Reinigungselemente können insbesondere ein oder mehrere drehbare Sprühelemente umfassen, die Reinigungsflüssigkeit in verschiedene Raumrichtungen innerhalb des Aufnahmebereichs abgeben können.

Optional können innerhalb des Behälters für Beschichtungs- oder Imprägnierungsmittel ein oder mehrere Reinigungselemente angeordnet sein. Diese Reinigungselemente können als Bürsten und/oder Sprühelemente ausgestaltet sein.

Gemäß einer vorteilhaften Ausgestaltung der Erfindung ist vorgesehen, dass die Auftragseinheit einen Abstreifer zum Abstreifen von Beschichtungs- oder Imprägnierungsmittel von dem Transferrad aufweist, der innerhalb des Behälters angeordnet ist, wobei die Reinigungseinheit eine weiteres Reinigungselement, insbesondere ein Sprühelement, aufweist, welches derart in dem Aufnahmebereich der Haube angeordnet ist, dass es den Abstreifer reinigen kann, wenn die Haube die Behälteröffnung abdeckt. Das weitere Reinigungselement zur Reinigung des Abstreifers ist bevorzugt ein drehbares Sprühelement, über welches Reinigungsflüssigkeit in verschiedene Raumrichtungen innerhalb des Aufnahmebereichs abgeben werden kann.

Bevorzugt ist das weitere Reinigungselement zur Reinigung des Abstreifers von einer eingefahrenen Ruhestellung in eine ausgefahrene Reinigungsstellung verbringbar. So kann das weitere Reinigungselement beispielsweise in der Ruhestellung verbleiben, wenn Reinigungseinheit und Auftragseinheit relativ zueinander bewegt werden. Nach dem Koppeln von Reinigungseinheit und Auftragseinheit kann das weitere Reinigungselement aus der Ruhestellung in die Reinigungsstellung verbracht werden, um den Abstreifer zu reinigen. Bevorzugt ist der das weitere Reinigungselement in der Reinigungsstellung in Schwerkraftrichtung unterhalb bzw. schräg unterhalb des Abstreifers angeordnet, so dass der Abstreifer von unten gereinigt werden kann. Die Unterseite des Abstreifers wird beim Drehen des Transferrads typischerweise mit mehr Beschichtungs- bzw. Versiegelungsmittel sowie den darin befindlichen Schmutzpartikeln beaufschlagt, so dass es an dieser Unterseite vermehrt zu Anhaftungen kommen kann.

Optional kann an dem Abstreifer ein Schaber, insbesondere eine Klinge, vorgesehen sein, wobei der Abstreifer zu seiner Reinigung relativ zu dem Schaber bewegbar ist. Die relative Bewegung von Abstreifer und Schaber kann manuell oder motorisch angetrieben erfolgen. Zur Reinigung des Abstreifers von Anhaftungen kann dieser gegenüber dem Schaber bewegt werden, so dass der Schaber die Anhaftungen von dem Abstreifer abschabt. Alternativ kann der Schaber gegenüber dem Abstreifer bewegt werden. Bevorzugt ist der Schaber in Schwerkraftrichtung unterhalb des Abstreifers angeordnet, so dass die Unterseite des Abstreifers gereinigt werden kann.

Eine vorteilhafte Ausgestaltung der Erfindung sieht vor, dass der Behälter der Auftragseinheit eine die Behälteröffnung begrenzende, um die Behälteröffnung umlaufende Seitenwand sowie einen mit der Seitenwand fest verbundenen Boden aufweist an einem der Behälteröffnung gegenüberliegenden Ende der Seitenwand angeordnet ist. Eine derartige Ausgestaltung bietet den Vorteil, dass der Behälter durch die Haube der Reinigungsvorrichtung vollständig verschlossen werden kann.

Eine alternativ bevorzugte Ausgestaltung sieht vor, dass der Behälter der Auftragseinheit eine Bodenöffnung und einen zur Freigabe der Bodenöffnung öffenbaren Boden aufweist, wobei die Reinigungseinheit ein unabhängig von der Haube bewegbares Bodenelement aufweist, das in der Produktionsstellung entfernt von der Auftragseinheit angeordnet ist und in der Reinigungsstellung die Bodenöffnung abdeckt. Eine derartige Ausgestaltung bietet die Möglichkeit, über zwei Öffnungen des Behälters, nämlich über die Behälteröffnung und die Bodenöffnung, Elemente der Reinigungseinheit mit dem Behälter in Kontakt zu bringen. Bei einer derartigen Ausgestaltung kann der Behälter durch die Haube der Reinigungsvorrichtung und die das bewegbare Bodenelement vollständig verschlossen werden.

Zur **Lösung** eingangs genannter Aufgabe wird ferner eine Produktionseinrichtung zur Herstellung von zumindest teilweise beschichteten und/oder imprägnierten Produkten, insbesondere von Fußbodenelementen vorgeschlagen,
mit einer vorstehend beschriebenen Auftragseinrichtung und
mit einer ersten Bearbeitungseinrichtung zum Bearbeiten der Produkte sowie
mit einer Förderereinrichtung zum Fördern der Produkte von der ersten Bearbeitungseinrichtung zu der Auftragseinrichtung oder einer Fördereinrichtung zum Fördern der Produkte von der Auftragseinrichtung zu der ersten Bearbeitungseinrichtung,
und mit einer als Teil der ersten Bearbeitungseinrichtung vorgesehenen zweiten Auslösevorrichtung zum Auslösen einer Bewegung von Auftragseinheit und/oder Reinigungseinheit in Richtung der Reinigungsstellung und optional eines Reinigungsvorgangs,
wobei die zweite Auslösevorrichtung eine zweite Betätigungseinrichtung ist, die durch einen Benutzer betätigbar ist, oder eine zweite Auswerteeinrichtung ist, die dazu eingerichtet ist, einen vorgegebenen Zustand, insbesondere einen Wartungszustand, der ersten Bearbeitungseinrichtung zu detektieren.

Über die zweite Auslösevorrichtung kann ein Reinigungsvorgang zum Reinigen der Auftragseinheit von extern der Auftragseinrichtung initiiert werden. Bei einer als Betätigungseinrichtung ausgestalteten zweiten Auslöseeinrichtung kann ein Bediener der Produktionseinrichtung den Reinigungsvorgang der Auftragseinheit manuell von der Position der ersten Bearbeitungseinrichtung aus starten, beispielweise dann, wenn der Bediener die erste Bearbeitungseinrichtung wartet und daher diese bzw. die gesamte Produktionseinrichtung stillsteht. Alternativ kann vorgesehen sein, dass die zweite Auslösevorrichtung eine zweite Auswerteeinrichtung ist, die dazu eingerichtet ist, einen vorgegebenen Zustand, insbesondere einen Wartungszustand der ersten Bearbeitungseinrichtung zu detektieren. Die Auswerteeinrichtung kann ein Signal der ersten Bearbeitungseinrichtung, beispielsweise einer Steuereinrichtung der ersten Bearbeitungseinrichtung erhalten und abhängig von diesem Signal den vorgegebenen Zustand detektieren. Alternativ kann die zweite Auswerteeinrichtung die erste Bearbeitungseinrichtung überwachen, um den vorgegebenen Zustand zu detektieren.

Die erste Bearbeitungseinrichtung kann beispielsweise als Fräseinrichtung, Trockeneinrichtung oder als weitere Auftragseinrichtung ausgebildet sein. Die Fußbodenelemente können als Fußbodendielen ausgebildet sein. Bei der Fördereinrichtung kann es sich um ein Förderband oder eine Förderkette handeln.

Gemäß einer vorteilhaften Ausgestaltung der Erfindung ist vorgesehen, dass die Produktionseinrichtung mindestens eine zweite Bearbeitungseinrichtung zum Bearbeiten der Produkte aufweist, die eine als Teil der zweiten Bearbeitungseinrichtung vorgesehene dritte Auslösevorrichtung zum Auslösen einer Bewegung von Auftragseinheit und/oder Reinigungseinheit in Richtung der Reinigungsstellung und optional eines Reinigungsvorgangs aufweist, wobei die dritte Auslösevorrichtung eine dritte Betätigungseinrichtung ist, die durch einen Benutzer betätigbar ist, oder eine dritte Auswerteeinrichtung ist, die dazu eingerichtet ist, einen vorgegebenen Zustand, insbesondere einen Wartungszustand, der zweiten Bearbeitungseinrichtung zu detektieren. Insofern können mehrere, extern der Auftragseinrichtung vorgesehene Auslösevorrichtungen bereitgestellt sein, über welche wahlweise ein Reinigungsvorgang der Auftragseinheit initiiert werden kann.

Gemäß einer vorteilhaften Ausgestaltung der Erfindung ist vorgesehen, dass die Auftragseinrichtung eine Versorgungseinheit zur Versorgung der Auftragseinheit mit Beschichtungs- bzw. Imprägnierungsmittel aufweist.

In diesem Zusammenhang ist es vorteilhaft, wenn die Auftragseinheit mit der Versorgungseinheit über eine Versorgungsleitung, insbesondere eine Stichleitung, oder über mehrere Versorgungsleitungen, insbesondere eine Vorlaufleitung und eine Rücklaufleitung, verbunden ist.

Gemäß einer vorteilhaften Ausgestaltung der Erfindung ist vorgesehen, dass
die Auftragseinrichtung eine erste Auslösevorrichtung zum Auslösen einer Bewegung von Auftragseinheit und/oder Reinigungseinheit in Richtung der Reinigungsstellung und optional eines Reinigungsvorgangs aufweist, wobei die erste Auslösevorrichtung eine erste Betätigungseinrichtung ist, die durch einen Benutzer betätigbar ist, oder eine erste Auswerteeinrichtung ist, die dazu eingerichtet ist, einen vorgegebenen Zustand, insbesondere einen Wartungszustand zu detektieren,
die Auftragseinrichtung eine Versorgungseinheit zur Versorgung der Auftragseinheit mit Beschichtungs- bzw. Imprägnierungsmittel aufweist, und
die Produktionseinrichtung, insbesondere eine Steuereinrichtung der Produktionseinrichtung, dazu eingerichtet ist,
   bei einem Auslösen der ersten Auslösevorrichtung die Auftragseinheit und/oder die Reinigungseinheit in die Reinigungsstellung zu verbringen, einen Reinigungsvorgang der Auftragseinheit zu initiieren und einen Reinigungsvorgang der Versorgungseinheit zu initiieren und/oder einen Beschichtungs- bzw. Imprägnierungsmittelwechselvorgang in der Versorgungseinheit (40) zu initiieren und
   bei einem Auslösen der zweiten Auslösevorrichtung die Auftragseinheit und/oder die Reinigungseinheit in die Reinigungsstellung zu verbringen, einen Reinigungsvorgang der Auftragseinheit zu initiieren und keinen Reinigungsvorgang der Versorgungseinheit zu initiieren.

Eine derartige Ausgestaltung der Erfindung bietet den Vorteil, dass durch Auslösen der an der Auftragseinrichtung vorgesehenen ersten Auslösevorrichtung eine vollständige Reinigung der Auftragseinrichtung erfolgt, beim Auslösen über die die zweite Auslösevorrichtung aber nur eine Reinigung eines Teils der Auftragseinrichtung, die mit geringerem Zeitaufwand und/oder Personalaufwand durchgeführt werden kann. Diese teilweise Reinigung kann nach Art einer Zwischenreinigung ohne manuelles Eingreifen eines Bedieners erfolgen und insbesondere dann eingeleitet werden, wenn an einer anderen Stelle als der Produktionseinrichtung, insbesondere an einer anderen Stelle als der Auftragseinrichtung, Wartungs- oder Reparaturmaßnahmen durchgeführt werden. Durch die teilweise Reinigung kann sichergestellt werden, dass die Auftragseinrichtung beim Wiederanfahren der Produktionseinrichtung in einem gereinigten Zustand ist. Bei Wartungs- oder Reparaturarbeiten an der Auftragseinrichtung oder einem Auftragswechsel kann durch die erste Auslösevorrichtung hingegen eine vollständige Reinigung eingeleitet werden. Die vollständige Reinigung kann das Reinigen von Transferrad, Behälter, einem ggf. vorhandenen Abstreifer, einem ggf. vorhandenen Pufferbehälter, sowie ggf. mit dem Behälter verbundenen Leitungen sowie der Versorgungseinheit und Leitungen zwischen der Versorgungseinheit und der Auftragseinheit beinhalten.

Die Versorgungseinheit kann eine erste Ansaugeinheit zum Ansaugen von Beschichtungs- oder Imprägnierungsmittel aus einem ersten Medium-Behälter, eine zweite Ansaugeinheit zum Ansaugen von Beschichtungs- oder Imprägnierungsmittel aus einem zweiten Medium-Behälter und eine Reinigungsstation zum Reinigen der ersten oder zweiten Ansaugeinheit aufweisen. Die erste und die zweite Ansaugeinheit umfassen bevorzugt jeweils eine Ansauglanze und einen Deckel zum Verschließen des jeweiligen Mediums-Behälters. Die Reinigungsstation kann eine Aufnahme für eine Ansaugeinheit umfassen, insbesondere für eine Ansauglanze einer Ansaugeinheit. Im Bereich der Aufnahme sind bevorzugt eine oder mehrere Reinigungsdüsen angeordnet, über welche eine in der Aufnahme aufgenommen Ansaugeinheit bzw. Ansauglanze gereinigt werden kann.

Ein weiterer Gegenstand der **Erfindung** ist ein Verfahren zum Reinigen einer Auftragseinheit für Beschichtungs- oder Imprägnierungsmittel, mittels einer Reinigungseinheit,
wobei die Auftragseinheit einen Behälter für Beschichtungs- oder Imprägnierungsmittel und ein in dem Behälter drehbar angeordnetes Transferrad aufweist, wobei ein Teil des Transferrads, insbesondere ein Kreissegment des Transferrads, aus einer Behälteröffnung des Behälters hervorsteht,
wobei die Reinigungseinheit eine Haube umfasst, die dazu eingerichtet ist, die Behälteröffnung des Behälters während eines Reinigungsvorgangs abzudecken, wobei die Haube einen Aufnahmebereich zur Aufnahme des aus der Behälteröffnung hervorstehenden Teils des Transferrads aufweist,
wobei die Auftragseinheit und die Reinigungseinheit relativ zu einander, insbesondere über eine Antriebseinheit, bewegbar, insbesondere an einer Halterung, angeordnet sind, wobei die Auftragseinheit und die Reinigungseinheit relativ zueinander von einer Produktionsstellung, in welcher die Haube der Reinigungseinheit entfernt von der Behälteröffnung der Auftragseinheit angeordnet ist, in eine Reinigungsstellung bewegt werden, in welcher die Haube der Reinigungseinheit die Behälteröffnung der Auftragseinheit abdeckt.

Bei dem Verfahren können dieselben Vorteile erreicht werden, wie sie bereits im Zusammenhang mit der erfindungsgemäßen Auftragsvorrichtung und der Produktionseinrichtung beschrieben worden sind.

Es ist im Rahmen des erfindungsgemäßen Verfahrens beim Übergang in die Reinigungsstellung möglich, dass die Auftragseinheit bewegt wird und die Reinigungseinheit nicht bewegt wird oder dass die Reinigungseinheit bewegt wird und die Auftragseinheit nicht bewegt wird. Weiter alternativ ist es möglich dass beim Übergang in die Reinigungsstellung sowohl die Auftragseinheit als auch die Reinigungseinheit bewegt werden.

Bevorzugt wird die Reinigungseinheit ausgehend von der Produktionsstellung derart bewegt, dass sie in der Reinigungsstellung bezüglich der Schwerkraftrichtung niedriger angeordnet ist als in der Produktionsstellung. Alternativ oder zusätzlich kann vorgesehen sein, dass die Reinigungseinheit ausgehend von der Produktionsstellung derart bewegt wird, dass sie in der Reinigungsstellung im Vergleich zur Produktionsstellung in einer horizontalen Richtung, die senkrecht zur Schwerkraftrichtung verläuft, versetzt angeordnet ist.

Gemäß einer vorteilhaften Ausgestaltung der Erfindung wird ausgehend von der Produktionsstellung - in einem ersten Bewegungsschritt - zunächst die Auftragseinheit derart bewegt, dass die Auftragseinheit einen in der Produktionsstellung von der Auftragseinheit eingenommenen Raum freigibt. Die Reinigungseinheit wird darauf - in einem zweiten Bewegungsschritt - in den von der Auftragseinheit freigegebenen Raum bewegt, insbesondere in einer horizontalen Richtung, die senkrecht zur Schwerkraftrichtung verläuft. In einem nachfolgenden dritten Bewegungsschritt wird die Auftragseinheit dann derart an die Reinigungseinheit heranbewegt, dass die Reinigungseinheit und die Auftragseinheit die Reinigungsstellung einnehmen (in welcher die Haube der Reinigungseinheit die Behälteröffnung der Auftragseinheit abdeckt). Eine derartige Ausgestaltung eignet sich insbesondere für solche Anwendungsfälle, in denen es aufgrund konstruktiver Gegebenheiten der Auftragseinrichtung nicht möglich ist, die Reinigungseinheit an die Auftragseinheit heranzubewegen, ohne dass die Auftragseinheit aus der Produktionsstellung bewegt wird. Beispielsweise kann in Schwerkraftrichtung oberhalb der Auftragseinheit eine Fördereinrichtung der Auftragseinheit angeordnet sein, die ein Annähern der Reinigungseinheit von oben an die Auftragseinheit verhindert.

Gemäß einer vorteilhaften Ausgestaltung des Verfahrens ist vorgesehen, dass die Bewegung in Richtung der Reinigungsstellung ausgelöst wird durch eine erste Betätigungseinrichtung, die durch einen Benutzer betätigt wird, oder durch eine erste Auswerteeinrichtung, die einen vorgegebenen Zustand, insbesondere einen Wartungszustand der Auftragseinrichtung und/oder einer Bearbeitungseinrichtung detektiert, die zusammen mit der Auftragseinrichtung Teil einer gemeinsamen Produktionsanlage , insbesondere zur Produktion von beschichteten und/oder imprägnierten Produkten, beispielsweise Fußbodenelementen, ist.

Gemäß einer vorteilhaften Ausgestaltung des Verfahrens ist vorgesehen, dass in dem Aufnahmebereich der Haube zwei Reinigungselemente derart angeordnet sind, dass der aus der Behälteröffnung hervorstehende Teil des Transferrads zwischen den beiden Reinigungselementen angeordnet ist, wenn die Haube die Behälteröffnung abdeckt, so dass eines der beiden Reinigungselemente jeweils eine von zwei sich gegenüberliegenden Oberflächen des Transferrads reinigt. Bevorzugt sind die zwei Reinigungselemente als Bürsten, insbesondere als Bürsten identischen Typs, ausgebildet. Über die als Bürsten ausgebildeten Reinigungselemente kann das Transferrad mechanisch gereinigt werden. Alternativ können die zwei Reinigungselemente als Sprühelemente ausgebildet sein, insbesondere als Sprühelemente identischen Typs. Über als die Sprühelemente ausgebildete Reinigungselemente kann eine Nassreinigung des Transferrads erfolgen. Bevorzugt umfasst die Reinigungseinheit neben den beiden Reinigungselemente weitere Reinigungselemente, beispielsweise weitere Sprühelemente. Die weiteren Sprühelemente können in einem oberen Abschnitt des Aufnahmebereichs angeordnet sein, so dass eine Reinigungsflüssigkeit, beispielsweise Wasser, von ober auf das Transferrad aufgebracht und in dem Behälter der Auftragseinheit aufgefangen werden kann. Die weiteren Reinigungselemente können insbesondere ein oder mehrere drehbare Sprühelemente umfassen, die Reinigungsflüssigkeit in verschiedene Raumrichtungen innerhalb des Aufnahmebereichs abgeben können.

Gemäß einer vorteilhaften Ausgestaltung des Verfahrens ist vorgesehen, dass die Auftragseinrichtung eine Versorgungseinheit zur Versorgung der Auftragseinheit mit Beschichtungs- bzw. Imprägnierungsmittel aufweist, wobei zusammen mit der Bewegung der Auftragseinheit und der Reinigungseinheit relativ zueinander in die Reinigungsstellung ein Reinigungsvorgang der Versorgungseinheit initiiert wird. Bevorzugt wird zusammen mit dem Initiieren des Reinigungsvorgangs der Versorgungseinheit ein Reinigungsvorgang von einer oder mehreren die Reinigungseinheit und die Auftragseinheit verbindenden Verbindungsleitungen initiiert. Bevorzugt ist vorgesehen, dass das Initiieren des Reinigungsvorgangs der Versorgungseinheit wahlweise zusammen mit der Bewegung der Auftragseinheit und der Reinigungseinheit relativ zueinander in die Reinigungsstellung erfolgt. Insofern ist es bevorzugt, wenn entweder eine ausschließliche Reinigung der Auftragseinheit (durch die Bewegung der Auftragseinheit und der Reinigungseinheit relativ zueinander in die Reinigungsstellung) ausgewählt werden kann oder eine Reinigung der Auftragseinheit zusammen mit der der Versorgungseinheit (und ggf. den Verbindungsleitungen). Diese Auswahl kann über eine Mensch-Maschine-Schnittstelle erfolgen, die beispielsweise eine oder mehrere Betätigungsvorrichtungen umfasst.

Gemäß einer vorteilhaften Ausgestaltung des Verfahrens ist vorgesehen, dass die Auftragseinrichtung eine Versorgungseinheit zur Versorgung der Auftragseinheit mit Beschichtungs- bzw. Imprägnierungsmittel aufweist, wobei zusammen mit der Bewegung der Auftragseinheit und der Reinigungseinheit relativ zueinander in die Reinigungsstellung ein Beschichtungs- bzw. Imprägnierungsmittelwechselvorgang in der Versorgungseinheit initiiert wird. Bevorzugt wird zusammen mit dem Initiieren des Beschichtungs- bzw. Imprägnierungsmittelwechselvorgangs ein Reinigungsvorgang von einer oder mehreren die Reinigungseinheit und die Auftragseinheit verbindenden Verbindungsleitungen initiiert. Besondres bevorzugt schließt sich an den Beschichtungs- bzw. Imprägnierungsmittelwechselvorgang ein Reinigungsvorgang der Versorgungseinheit an. Bevorzugt ist vorgesehen, dass das Initiieren des Beschichtungs- bzw. Imprägnierungsmittelwechselvorgangs wahlweise zusammen mit der Bewegung der Auftragseinheit und der Reinigungseinheit relativ zueinander in die Reinigungsstellung erfolgt. Insofern ist es bevorzugt, wenn entweder eine ausschließliche Reinigung der Auftragseinheit (durch die Bewegung der Auftragseinheit und der Reinigungseinheit relativ zueinander in die Reinigungsstellung) ausgewählt werden kann oder eine Reinigung der Auftragseinheit zusammen mit einem Beschichtungs- bzw. Imprägnierungsmittelwechselvorgang (und ggf. einer Reinigung der Verbindungsleitungen). Diese Auswahl kann über eine Mensch-Maschine-Schnittstelle erfolgen, die beispielsweise eine oder mehrere Betätigungsvorrichtungen umfasst.

Alternativ oder zusätzlich zu den vorstehend erläuterten vorteilhaften Ausgestaltungen können bei dem Verfahren die im Zusammenhang mit der erfindungsgemäßen Vorrichtung erläuterten vorteilhaften Ausgestaltungen und Merkmale zur Anwendung kommen.

Weitere Einzelheiten und Vorteile der Erfindung sollen nachfolgend anhand der in den Figuren gezeigten Ausführungsbeispiele erläutert werden. Hierin zeigt:
- Fig. 1: eine Auftragseinrichtung gemäß einem ersten Ausführungsbeispiel der Erfindung in einer schematischen Darstellung, wobei sich die Auftragseinheit und die Reinigungseinheit in einer Produktionsstellung befinden;
- Fig. 2: die Auftragseinrichtung nach Fig. 1 in einer schematischen Darstellung, wobei sich die Auftragseinheit und die Reinigungseinheit in einer Reinigungsstellung befinden;
- Fig. 3: eine Auftragseinrichtung gemäß einem zweiten Ausführungsbeispiel der Erfindung in einer schematischen Darstellung, wobei sich die Auftragseinheit und die Reinigungseinheit in einer Produktionsstellung befinden;
- Fig. 4: die Auftragseinrichtung nach Fig. 3 in einer schematischen Darstellung, wobei sich die Auftragseinheit und die Reinigungseinheit in einer Reinigungsstellung befinden;
- Fig. 5: eine Auftragseinrichtung gemäß einem dritten Ausführungsbeispiel der Erfindung in einer schematischen Darstellung, wobei sich die Auftragseinheit und die Reinigungseinheit in einer Produktionsstellung befinden;
- Fig. 6: die Auftragseinrichtung nach Fig. 5 in einer ersten Zwischenstellung;
- Fig. 7: die Auftragseinrichtung nach Fig. 5 in einer zweiten Zwischenstellung;
- Fig. 8: die Auftragseinrichtung nach Fig. 5 in einer schematischen Darstellung, wobei sich die Auftragseinheit und die Reinigungseinheit in einer Reinigungsstellung befinden;
- Fig. 9: die Reinigungseinheit der Auftragseinrichtung nach Fig. 1 in einer schematischen Draufsicht;
- Fig. 10: eine Produktionseinrichtung gemäß einem Ausführungsbeispiel der Erfindung in einer schematischen Darstellung; und.
- Fig. 11: eine Auftragseinrichtung mit einer Versorgungseinheit gemäß einem Ausführungsbeispiel der Erfindung in einer schematischen Darstellung.

Die Darstellung in Fig. 1 zeigt eine Auftragseinrichtung 1 gemäß einem Ausführungsbeispiel der Erfindung, die in einer Produktionseinrichtung für als Fußbodendielen ausgebildete Fußbodenelemente Verwendung finden kann, um Beschichtungs- oder Imprägnierungsmittel aufzutragen. Die Auftragseinrichtung 1 umfasst eine Auftragseinheit 2 für das Beschichtungs- oder Imprägnierungsmittel mit einem Behälter 22 für das Beschichtungs- oder Imprägnierungsmittel und einem in dem Behälter 22 drehbar angeordneten Transferrad 21. Das Transferrad 21 nimmt das Beschichtungs- oder Imprägnierungsmittel aus dem Behälter 22 auf und überträgt dieses kontaktlos - d.h. über Adhäsionskräfte - auf einen Abschnitt des jeweiligen Fußbodenelements, beispielsweise auf eine Fügefläche oder eine Fase. Das Fußbodenelement wird dabei durch eine in Fig. 1 nicht gezeigte Fördereinrichtung an dem Transferrad 21 vorbeigeführt. Ein Teil des Transferrads 21, insbesondere ein Kreissegment des Transferrads 21, steht aus einer Behälteröffnung des Behälters 22 hervor und kann daher das Beschichtungs- bzw. Imprägnierungsmittel auf das Fußbodenelement übertragen. Ein weiterer Bestandteil der Auftragseinheit 2 ist ein Abstreifer 23 zum Abstreifen von Beschichtungs- oder Imprägnierungsmittel von dem Transferrad 21. Der Abstreifer 23 ist innerhalb des Behälters 22 angeordnet.

Der Behälter 22 umfasst eine die Behälteröffnung begrenzende Seitenwand sowie einen mit der Seitenwand fest verbundenen Boden, welcher an einem der Behälteröffnung gegenüberliegenden Ende der Seitenwand angeordnet ist.

Ferner umfasst die Auftragseinrichtung 1 eine Reinigungseinheit 3 mit einer Haube 31, die dazu eingerichtet ist, die Behälteröffnung des Behälters 22 während eines Reinigungsvorgangs abzudecken, wobei die Haube 31 einen Aufnahmebereich 32 zur Aufnahme des aus der Behälteröffnung hervorstehenden Teils des Transferrads 21 aufweist. Die Reinigungseinheit 3 befindet sich gemäß Fig. 1 beabstandet von der Auftragseinheit 2. Insofern nehmen die Reinigungseinheit und die Auftragseinheit 2 eine Produktionsstellung ein, in welcher die Auftragseinheit 2 zum Auftragen von Beschichtungs- oder Imprägnierungsmittel eingesetzt werden kann.

Ein weiterer Bestandteil der Auftragseinrichtung 1 ist eine Halterung 4, an der die Auftragseinheit 2 und die Reinigungseinheit 3 bewegbar angeordnet sind. Ferner umfasst die Auftragseinrichtung 1 eine Antriebseinheit 5 zum Bewegen der Auftragseinheit 2 und der Reinigungseinheit 3 relativ zueinander. Mittels der Antriebseinheit 5 können die Auftragseinheit 2 und die Reinigungseinheit 3 relativ zueinander zwischen der in Fig. 1 gezeigten Produktionsstellung und der in Fig. 2 gezeigten Reinigungsstellung hin und her bewegt werden.

Die Auftragseinrichtung 1 umfasst zudem eine Auslösevorrichtung 6 zum Auslösen einer Bewegung von Auftragseinheit 2 und/oder Reinigungseinheit 3 in Richtung der Reinigungsstellung und eines Reinigungsvorgangs. Diese Auslösevorrichtung 5 ist eine Betätigungseinrichtung, die durch einen Benutzer manuell betätigt werden kann. Alternativ oder zusätzlich kann Auswerteeinrichtung als Auslösevorrichtung 7 vorhanden sein, die dazu eingerichtet ist, einen vorgegebenen Zustand, insbesondere einen Wartungszustand zu detektieren und die Reinigung dann auszulösen, wenn der vorgegebene Zustand detektiert wird.

Gemäß **Fig. 2** befinden sich die Auftragseinheit 2 und die Reinigungseinheit 3 in der Reinigungsstellung, in welcher die Haube 31 der Reinigungseinheit 3 die Behälteröffnung der Auftragseinheit 2 abdeckt. Das Transferrad 21 und der Abstreifer 23 sind in dem Aufnahme raum 32 der Haube 31 angeordnet. Die Haube 31 schirmt das Transferrad 21 und den Abstreifer 23 derart von der Umgebung ab, dass diese nass gereinigt werden können ohne die Umgebung zu beeinträchtigen. Die Reinigungseinheit 3 kann in der Reinigungsstellung bezüglich der Schwerkraftrichtung niedriger angeordnet sein als in der Produktionsstellung. Insofern kann die Reinigungseinheit 3 durch eine, insbesondere lineare, Bewegung in Schwerkraftrichtung von der Produktionsstellung in die Reinigungsstellung verbracht werden. Optional kann vorgesehen sein, dass die Reinigungseinheit 3 in der Reinigungsstellung im Vergleich zur Produktionsstellung in einer horizontalen Richtung versetzt angeordnet ist, wobei unter der horizontalen Richtung eine Richtung senkrecht zur Schwerkraftrichtung verstanden wird. Alternativ oder zusätzlich kann die Auftragseinheit 2 in der Reinigungsstellung bezüglich der Schwerkraftrichtung höher angeordnet sein als in der Produktionsstellung.

Ein weiteres Ausführungsbeispiel einer Auftragseinrichtung 1 gemäß der Erfindung ist in **Fig. 3** gezeigt. Die Auftragseinrichtung 1 entspricht im Wesentlichen der in Fig. 1 gezeigten Auftragseinrichtung, so dass auf die diesbezüglichen Erläuterungen verwiesen wird. Im Unterschied zu der Auftragseinrichtung 1 gemäß Fig. 1 ist bei der Auftragseinrichtung nach Fig. 3 ein Behälter 22 vorgesehen, der eine Bodenöffnung aufweist. Ferner ist an dem Behälter 22 ein zur Freigabe der Bodenöffnung öffenbarer Boden 25 vorgesehen. Der Boden kann beispielsweise schwenkbar an dem Behälter 22, insbesondere an einer Seitenwand des Behälters 22, angeordnet sein. Ein weiterer Unterschied zu dem in Fig. 1 gezeigten Ausführungsbeispiel besteht darin, dass die Reinigungseinheit 3 ein unabhängig von der Haube 31 bewegbares Bodenelement 35 aufweist, das in der in Fig. 3 gezeigten Produktionsstellung entfernt von der Auftragseinheit 2 angeordnet ist.

Die **Fig. 4** zeigt die Auftragseinrichtung 1 nach Fig 3 in der Reinigungsstellung, in welcher die Haube 31 der Reinigungseinheit 3 die Behälteröffnung der Auftragseinheit 2 abdeckt und das Bodenelement 35 der Reinigungseinheit 3 die Bodenöffnung der Auftragseinheit 2 abdeckt.

Die Darstellung in **Fig. 5** zeigt ein weiteres Ausführungsbeispiel einer erfindungsgemäßen Auftragseinrichtung 1. Die Auftragseinrichtung 1 entspricht im Wesentlichen der in Fig. 1 gezeigten Auftragseinrichtung, so dass auf die diesbezüglichen Erläuterungen verwiesen wird. Im Unterschied zu der Auftragseinrichtung 1 gemäß Fig. 1 ist die Auftragseinrichtung 1 nach Fig. 5 dazu eingerichtet, die Auftragseinrichtung 2 und die Reinigungseinrichtung 3 in abweichender Weise von der in Fig. 5 gezeigten Produktionsstellung in eine in Fi.g 8 gezeigte Reinigungsstellung zu verbringen, und umgekehrt. Der Bewegungsablauf umfasst Zwischenschritte, die in Fig. 6 und 7 dargestellt sind.

Ausgehend von der Produktionsstellung nach Fig. 5 wird die Auftragseinheit 2 in einem ersten Bewegungsschritt zunächst derart bewegt, dass die Auftragseinheit 2 einen in der Produktionsstellung von der Auftragseinheit eingenommenen Raum freigibt. Nach Vollendung dieses ersten Zwischenschritt befinden sich Auftragseinheit 2 und Reinigungseinheit 3 in einer ersten Zwischenstellung, die in **Fig. 6** gezeigt ist. Die Bewegung von der Produktionsstellung in die erste Zwischenstellung kann beispielsweise dadurch erfolgen, dass die Auftragseinheit 2 in Schwerkraftrichtung nach unten bewegt wird. Eine derartige Ausgestaltung ist insbesondere für solche Anwendungsfälle geeignet, in denen oberhalb der Auftragseinheit 2 eine (nicht dargestellte) Fördereinrichtung angeordnet ist, welche ein Annähern der Reinigungseinheit 3 von oben an die Auftragseinheit 2 verhindert.

In einem zweiten Bewegungsschritt wird die Reinigungseinheit 3 dann in den von der Auftragseinheit 2 freigegebenen Raum bewegt, Die Bewegung kann in einer horizontalen Richtung erfolgen, die senkrecht zur Schwerkraftrichtung verläuft. Durch diese Bewegung wird eine zweite Zwischenstellung erreicht, die in **Fig. 7** dargestellt ist.

In einem nachfolgenden dritten Bewegungsschritt wird die Auftragseinheit 2 dann derart an die Reinigungseinheit 3 heranbewegt, dass die Reinigungseinheit 3 und die Auftragseinheit 2 eine Reinigungsstellung einnehmen, in welcher die Haube 31 der Reinigungseinheit 3 die Behälteröffnung der Auftragseinheit 2 abdeckt.

In **Fig. 9** ist eine Reinigungseinheit 3 gezeigt, die bei den vorstehend beschriebenen Auftragseinrichtungen 1, insbesondere bei der Auftragseinrichtung 1 nach Fig. 1 Verwendung finden kann. Die Ansicht auf die Reinigungseinheit 3 ist dabei derart gewählt, dass man in das Innere der Haube 31, also in den Aufnahmebereich 32 der Haube 31 blickt. Das Transferrad 21 und der Abstreifer 23 sind zu besseren Orientierung gestrichelt dargestellt. Es ist erkennbar, dass in dem Aufnahmebereich 32 der Haube 31 zwei als Bürsten ausgebildete Reinigungselemente 33 derart angeordnet sind, dass der aus der Behälteröffnung hervorstehende Teil des Transferrads 21 zwischen den beiden Reinigungselementen 33 angeordnet ist, wenn die Haube die Behälteröffnung in der Reinigungsstellung nach Fig. 2 abdeckt. In dieser Stellung kann jeweils eines der beiden Reinigungselemente 33 eine der beiden sich gegenüberliegenden Oberflächen des Transferrads 21 reinigen. Die Bürsten sind bevorzugt als Bürsten identischen Typs ausgestaltet. In dem Aufnahmebereich 32 der Reinigungseinheit 3 ist eine weiteres Reinigungselement 34 angeordnet, welches als Sprühelement ausgestaltet ist. Dieses Reinigungselement 34 ist derart angeordnet, dass es den Abstreifer 23 reinigen kann, wenn die Haube 31 die Behälteröffnung des Behälters 22 in der Reinigungsstellung abdeckt. Das Sprühelement ist bevorzugt als drehbares Sprühelement ausgestaltet, so dass es eine Reinigungsflüssigkeit in einem Winkel von 360° abgeben kann.

Die Darstellung in **Fig. 10** zeigt schematisch eine Produktionseinrichtung 100 gemäß einem Ausführungsbeispiel der Erfindung, welche als Fußbodenlinie, also als Produktionseinrichtung 100 zur Herstellung von teilweise beschichteten und/oder teilweise versiegelten Fußbodenelementen, ausgestaltet ist. Die Produktionseinrichtung 100 umfasst eine Auftragseinrichtung 1 nach Fig. 1, 3 oder 5sowie Bearbeitungseinrichtungen 11, 12, 13 zum Bearbeiten der Produkte sowie eine Förderereinrichtung 10 zum Fördern der Produkte von den Bearbeitungseinrichtungen 11, 12 zu der Auftragseinrichtung 1 bzw. zum Fördern der Produkte von der Auftragseinrichtung 1 zu der Bearbeitungseinrichtung 13. Die Bearbeitungseinrichtungen 11 12, 13 können beispielsweise als Fräseinrichtung ausgebildet sein, insbesondere zum Fräsen einer Fügefläche oder einer Fase des Fußbodenelements, oder als Trocknungseinrichtung, beispielsweise als Durchlaufofen.

Bei derartigen Produktionseinrichtungen 100 ist die Wartung, Reinigung oder Kalibrierung von einzelnen Werkzeugen der Bearbeitungseinrichtungen 11, 12, 13 nur bei Stillstand der gesamten Produktionseinrichtung 100 möglich. Ein Bediener kann dabei jeweils nur an einer Bearbeitungseinrichtung 11, 12, 13 bzw. einem Werkzeug der Produktionseinrichtung 100 arbeiten. Insbesondere bei der Auftragseinrichtung 1 besteht während solcher Stillstandzeiten die Gefahr, dass das Beschichtungs- oder Imprägnierungsmittel antrocknet und die Verfügbarkeit der Produktionsanlage 100 reduziert wird. Während des Betriebs der Auftragseinrichtung 1 sammeln sich in dem Beschichtungs- bzw. Imprägnierungsmittel Verunreinigungen an, die beispielswiese den Abstreifer 23 blockieren können.

Bei der gezeigten Produktionseinrichtung 100 ist dadurch Abhilfe geschaffen, dass als Teil einer separat von der Auftragseinrichtung 1 vorgesehenen Bearbeitungseinrichtung 11, 12, 13 eine Auslösevorrichtung vorgesehen ist, über welche ein an der Bearbeitungsrichtung 11, 12, 13, beispielsweise zur Wartung, Reparatur oder Reinigung, arbeitender Bediener eine Bewegung von Auftragseinheit 2 und/oder Reinigungseinheit 3 in Richtung der Reinigungsstellung und einen Reinigungsvorgang in der Auftragseinrichtung 1 auslösen kann, sodass dieser parallel zu der Arbeit des Bedieners an der Bearbeitungseinrichtung 11, 12, 13 durchgeführt werden kann. Die Auslösevorrichtung kann eine Betätigungseinrichtung sein, die durch den Benutzer betätigbar ist, beispielsweise ein Schalter oder ein Taster. Alternativ kann die Auslösevorrichtung als Auswerteeinrichtung ausgebildet sein, die dazu eingerichtet ist, einen vorgegebenen Zustand, insbesondere einen Wartungszustand, der ersten Bearbeitungseinrichtung zu detektieren und daraufhin die Reinigung der Auftragseinheit auszulösen.

Insofern kann durch die Auslösevorrichtungen der Bearbeitungseinrichtungen 11, 12, 13 eine automatische Reinigung der Auftragseinheit 2 der Auftragseinrichtung 1 initiiert werden.

Die Produktionseinrichtung 100 kann unterschiedliche Reinigungsmodi bereitstellen, die insbesondere bei solchen Ausgestaltungen von Interesse sind, bei denen die Auftragseinheit mit einer Versorgungseinheit über eine oder mehrere Versorgungsleitungen gekoppelt ist, über welche die Auftragseinheit mit Beschichtungs- bzw. Imprägnierungsmittel versorgt wird und/oder in welche überschüssiges Beschichtungs- bzw. Imprägnierungsmittel zurückgeführt wird. Beispielsweise ist es möglich, dass in einem ersten Reinigungsmodus ausschließlich die Auftragseinheit 2 mittels der Reinigungseinheit 3 gereinigt wird und die Versorgungseinheit nicht gereinigt wird. Dieser erste Reinigungsmodus eignet sich als Zwischenreinigung, die vergleichsweise schnell durchgeführt werden kann. Darüber hinaus kann ein zweiter Reinigungsmodus vorgesehen sein, in welchem die Auftragseinheit 2 mittels der Reinigungseinheit 3 gereinigt wird und auch die Versorgungseinheit gereinigt wird. Der zweite Reinigungsmodus kann eine Vollreinigung der Auftragseinheit 1, also der Auftragseinheit 2 und der Versorgungseinheit bereitstellen. Zuletzt besteht auch die Möglichkeit zu einem automatischen Lackwechsel. Dabei wird während der laufenden Produktion auf der Versorgungseinheit an der nicht genutzten Lackstation der neue Lack zur Verfügung gestellt. Sobald die Produktion der Charge beendet ist, kann der Bediener den Lackwechsel über eine der Betätigungsvorichtungen auslösen. Im Anschluss wird - während sich der Bediener um die restliche Umstellung der Linie kümmert, sowohl die Auftragseinheit 2 mit der Reinigungseinheit 3 sowie die Verbindungsleitung gereinigt. Anschließend wird die Auftragseinheit automatisch mit dem neuen Lack aus der bisher nicht genutzten Lackstation befüllt und die Produktion kann beginnen. Während der neuen Produktion kann der Bediener nun die vorher genutzte Lackstation in das Reinigungsrohr stecken und reinigen.

Nachfolgend soll anhand der Darstellung in Fig. 11 ein Reinigungsvorgang einer Versorgungseinheit 40 erläutert werden. Die Versorgungseinheit umfasst eine erste Ansaugeinheit 41 zum Ansaugen von Beschichtungs- oder Imprägnierungsmittel aus einem ersten Medium-Behälter 47, eine zweite Ansaugeinheit 42 zum Ansaugen von Beschichtungs- oder Imprägnierungsmittel aus einem zweiten Medium-Behälter 48 und eine Reinigungsstation 43 zum Reinigen der ersten oder zweiten Ansaugeinheit. Die erste und die zweite Ansaugeinheit 41, 42 umfassen jeweils eine Ansauglanze 44 und einen Deckel 45 zum Verschließen des jeweiligen Mediums-Behälters 47, 48. Die Reinigungsstation 43 weist eine Aufnahme 49 für die Ansaugeinheit 41, 42, insbesondere für die Ansauglanze 44 der Ansaugeinheit 42, auf. Im Bereich der Aufnahme 49 sind zudem eine oder mehrere Reinigungsdüsen 50 angeordnet, über welche eine in der Aufnahme 49 aufgenommen Ansaugeinheit 41, 42, bzw. Ansauglanze 44 gereinigt werden kann.

Vor dem Starten des Reinigungsvorgangs der Versorgungseinheit 40 wird die Ansauglanze 42 der jeweiligen Ansaugeinheit 41, 42 in die Aufnahme 49 der Reinigungsstation 43 eingebracht. Die Ansauglanze 44 der jeweiligen anderen Ansaugeinheit 41, 42, kann in dem jeweiligen Medium-Behälter verbleiben. Nach dem Starten des Reinigungsvorgangs wird die in der Aufnahme 49 aufgenommene Ansauglanze 44 mittels der Reinigungsdüsen 50 der Reinigungsstation 43 gereinigt. Dabei können auch in der Versorgungseinheit 40 enthaltene Mediumsleitungen, beispielsweise Mediumsleitungen zwischen einer Ventileinheit und der Ansauglanze 44, gereinigt, insbesondere gespült werden. Nach dem Reinigen der Ansaugeinheit 41, 42 kann diese aus der Aufnahme 49 entnommen werden und die jeweilige andere Ansaugeinheit 41, 42 kann zur Reinigung in die Aufnahme 49 eingebracht werden.

### Bezugszeichen:

- 1: Auftragseinrichtung
- 2: Auftragseinheit
- 3: Reinigungseinheit
- 4: Halterung
- 5: Antriebseinheit
- 6: Auslösevorrichtung
- 7: Auslösevorrichtung

- 10: Fördereinrichtung
- 11: Bearbeitungseinrichtung
- 12: Bearbeitungseinrichtung
- 13: Bearbeitungseinrichtung

- 21: Transferrad
- 22: Behälter
- 23: Abstreifer
- 25: Boden

- 31: Haube
- 32: Aufnahmebereich
- 33: Reinigungselement
- 34: Reinigungselement
- 35: Bodenelement

- 40: Versorgungseinheit
- 41: Ansaugeinheit
- 42: Ansaugeinheit
- 43: Reinigungsstation
- 44: Ansauglanze
- 45: Deckel
- 46: Ventileinheit
- 47: Medium-Behälter
- 48: Medium-Behälter
- 49: Aufnahme

- 100: Produktionseinrichtung

## Patentansprüche

1. **Auftragseinrichtung** (1)
mit einer Auftragseinheit (2) für Beschichtungs- oder Imprägnierungsmittel, wobei die Auftragseinheit (2) einen Behälter (22) für Beschichtungs- oder Imprägnierungsmittel und ein in dem Behälter (22) drehbar angeordnetes Transferrad (21) aufweist, wobei ein Teil des Transferrads (21), insbesondere ein Kreissegment des Transferrads (21), aus einer Behälteröffnung des Behälters (22) hervorsteht, und
mit einer Reinigungseinheit (3), die eine Haube (31) umfasst, die dazu eingerichtet ist, die Behälteröffnung des Behälters (22) während eines Reinigungsvorgangs abzudecken, wobei die Haube (31) einen Aufnahmebereich (32) zur Aufnahme des aus der Behälteröffnung hervorstehenden Teils des Transferrads (21) aufweist,
**gekennzeichnet durch**
eine Antriebseinheit (5) und eine Halterung (4), an der die Auftragseinheit (2) und die Reinigungseinheit (3) relativ zu einander mittels der Antriebseinheit (5) bewegbar angeordnet sind, wobei die Auftragseinheit (2) und die Reinigungseinheit (3) relativ zueinander zwischen einer Reinigungsstellung, in welcher die Haube (31) der Reinigungseinheit (3) die Behälteröffnung der Auftragseinheit (2) abdeckt, und einer Produktionsstellung bewegbar sind, in welcher die Haube (31) der Reinigungseinheit (3) entfernt von der Behälteröffnung der Auftragseinheit (2) angeordnet ist.

2. Auftragseinrichtung (1) nach Anspruch 1, **gekennzeichnet durch** eine erste Auslösevorrichtung (6, 7) zum Auslösen einer Bewegung von Auftragseinheit (2) und/oder Reinigungseinheit (3) in Richtung der Reinigungsstellung und optional eines Reinigungsvorgangs,
wobei die erste Auslösevorrichtung eine erste Betätigungseinrichtung (6) ist, die durch einen Benutzer betätigbar ist, oder eine erste Auswerteeinrichtung (7) ist, die dazu eingerichtet ist, einen vorgegebenen Zustand, insbesondere einen Wartungszustand zu detektieren.

3. Auftragseinrichtung (1) nach einem der vorhergehenden Ansprüche, **dadurch gekennzeichnet, dass** in dem Aufnahmebereich (32) der Haube (31) zwei Reinigungselemente (33) derart angeordnet sind, dass der aus der Behälteröffnung hervorstehende Teil des Transferrads (21) zwischen den beiden Reinigungselementen (33) angeordnet ist, wenn die Haube (31) die Behälteröffnung abdeckt, so dass eines der beiden Reinigungselemente (33) jeweils eine von zwei sich gegenüberliegenden Oberflächen des Transferrads (21) reinigen kann, wobei bevorzugt die zwei Reinigungselemente (33) als Bürsten, insbesondere als Bürsten identischen Typs, ausgebildet sind oder dass die zwei Reinigungselemente (33) als Sprühelemente, insbesondere als Sprühelemente identischen Typs, ausgebildet sind.

4. Auftragseinrichtung (1) nach einem der vorhergehenden Ansprüche, **dadurch gekennzeichnet, dass** die Auftragseinheit (2) einen Abstreifer (23) zum Abstreifen von Beschichtungs- oder Imprägnierungsmittel von dem Transferrad (21) aufweist, der innerhalb des Behälters (22) angeordnet ist, wobei die Reinigungseinheit eine weiteres Reinigungselement (34), insbesondere ein Sprühelement, aufweist, welches derart in dem Aufnahmebereich (32) der Haube (31) angeordnet ist, dass es den Abstreifer (23) reinigen kann, wenn die Haube (31) die Behälteröffnung abdeckt, wobei bevorzugt das weitere Reinigungselement zur Reinigung des Abstreifers von einer eingefahrenen Ruhestellung in eine ausgefahrene Reinigungsstellung verbringbar ist, insbesondere wobei das weitere Reinigungselement in der Reinigungsstellung in Schwerkraftrichtung unterhalb bzw. schräg unterhalb des Abstreifers angeordnet ist.

5. Auftragseinrichtung (1) nach einem der vorhergehenden Ansprüche, **dadurch gekennzeichnet, dass** der Behälter (22) der Auftragseinheit (2) eine Bodenöffnung und einen zur Freigabe der Bodenöffnung öffenbaren Boden (25) aufweist, wobei die Reinigungseinheit (3) ein unabhängig von der Haube (31) bewegbares Bodenelement (35) aufweist, das in der Produktionsstellung entfernt von der Auftragseinheit (2) angeordnet ist und in der Reinigungsstellung die Bodenöffnung abdeckt.

6. **Produktionseinrichtung (100) zur Herstellung** von zumindest teilweise beschichteten und/oder imprägnierten Produkten, insbesondere von Fußbodenelementen,
mit einer Auftragseinrichtung (1) nach einem der vorhergehenden Ansprüche und
mit einer ersten Bearbeitungseinrichtung (11, 12, 13) zum Bearbeiten der Produkte sowie
mit einer Förderereinrichtung (10) zum Fördern der Produkte von der ersten Bearbeitungseinrichtung (11, 12) zu der Auftragseinrichtung (1) oder einer Fördereinrichtung (10) zum Fördern der Produkte von der Auftragseinrichtung (1) zu der ersten Bearbeitungseinrichtung (13),
und mit einer als Teil der ersten Bearbeitungseinrichtung (11, 12, 13) vorgesehenen zweiten Auslösevorrichtung zum Auslösen einer Bewegung von Auftragseinheit (2) und/oder Reinigungseinheit (3) in Richtung der Reinigungsstellung und optional eines Reinigungsvorgangs,
wobei die zweite Auslösevorrichtung eine zweite Betätigungseinrichtung ist, die durch einen Benutzer betätigbar ist, oder eine zweite Auswerteeinrichtung ist, die dazu eingerichtet ist, einen vorgegebenen Zustand, insbesondere einen Wartungszustand, der ersten Bearbeitungseinrichtung (11, 12, 13) zu detektieren.

7. Produktionseinrichtung (100) nach Anspruch 6, **gekennzeichnet durch** mindestens eine zweite Bearbeitungseinrichtung (11, 12, 13) zum Bearbeiten der Produkte, die eine als Teil der zweiten Bearbeitungseinrichtung (11, 12, 13) vorgesehene dritte Auslösevorrichtung zum Auslösen einer Bewegung von Auftragseinheit (2) und/oder Reinigungseinheit (3) in Richtung der Reinigungsstellung und optional eines Reinigungsvorgangs aufweist, wobei die dritte Auslösevorrichtung eine dritte Betätigungseinrichtung ist, die durch einen Benutzer betätigbar ist, oder eine dritte Auswerteeinrichtung ist, die dazu eingerichtet ist, einen vorgegebenen Zustand, insbesondere einen Wartungszustand, der zweiten Bearbeitungseinrichtung (11, 12, 13) zu detektieren.

8. Produktionseinrichtung (100) nach einem der Ansprüche 6 oder 7, **dadurch gekennzeichnet, dass** die Auftragseinrichtung (1) eine Versorgungseinheit (40) zur Versorgung der Auftragseinheit (2) mit Beschichtungs- bzw. Imprägnierungsmittel aufweist, wobei bevorzugt die Auftragseinheit (2) mit der Versorgungseinheit (40) über eine Versorgungsleitung, insbesondere eine Stichleitung, oder über mehrere Versorgungsleitungen, insbesondere eine Vorlaufleitung und eine Rücklaufleitung, verbunden ist.

9. Produktionseinrichtung (100) nach Anspruch 8, **dadurch gekennzeichnet, dass**
die Auftragseinrichtung (1) eine erste Auslösevorrichtung (6, 7) zum Auslösen einer Bewegung von Auftragseinheit (2) und/oder Reinigungseinheit (3) in Richtung der Reinigungsstellung und optional eines Reinigungsvorgangs aufweist, wobei die erste Auslösevorrichtung eine erste Betätigungseinrichtung (6) ist, die durch einen Benutzer betätigbar ist, oder eine erste Auswerteeinrichtung (7) ist, die dazu eingerichtet ist, einen vorgegebenen Zustand, insbesondere einen Wartungszustand zu detektieren,
die Produktionseinrichtung (100), insbesondere eine Steuereinrichtung der Produktionseinrichtung (100), dazu eingerichtet ist,
bei einem Auslösen der ersten Auslösevorrichtung (6, 7) die Auftragseinheit (2) und/oder die Reinigungseinheit (3) in die Reinigungsstellung zu verbringen, einen Reinigungsvorgang der Auftragseinheit (2) zu initiieren und einen Reinigungsvorgang der Versorgungseinheit (40) zu initiieren und/oder einen Beschichtungs- bzw. Imprägnierungsmittelwechselvorgang in der Versorgungseinheit (40) zu initiieren und
bei einem Auslösen der zweiten Auslösevorrichtung die Auftragseinheit (2) und/oder die Reinigungseinheit (3) in die Reinigungsstellung zu verbringen, einen Reinigungsvorgang der Auftragseinheit (2) zu initiieren und keinen Reinigungsvorgang der Versorgungseinheit (40) zu initiieren.

10. **Verfahren** zum Reinigen einer Auftragseinheit (2) für Beschichtungs- oder Imprägnierungsmittel, mittels einer Reinigungseinheit (3),
wobei die Auftragseinheit (2) einen Behälter (22) für Beschichtungs- oder Imprägnierungsmittel und ein in dem Behälter (22) drehbar angeordnetes Transferrad (21) aufweist, wobei ein Teil des Transferrads (21), insbesondere ein Kreissegment des Transferrads (21), aus einer Behälteröffnung des Behälters (22) hervorsteht,
wobei die Reinigungseinheit (3) eine Haube (31) umfasst, die dazu eingerichtet ist, die Behälteröffnung des Behälters (22) während eines Reinigungsvorgangs abzudecken, wobei die Haube (31) einen Aufnahmebereich (32) zur Aufnahme des aus der Behälteröffnung hervorstehenden Teils des Transferrads (21) aufweist,
wobei die Auftragseinheit (2) und die Reinigungseinheit (3) relativ zu einander bewegbar angeordnet sind, wobei die Auftragseinheit (2) und die Reinigungseinheit (3) relativ zueinander von einer Produktionsstellung, in welcher die Haube (31) der Reinigungseinheit (3) entfernt von der Behälteröffnung der Auftragseinheit (2) angeordnet ist, in eine Reinigungsstellung bewegt werden, in welcher die Haube (31) der Reinigungseinheit (3) die Behälteröffnung der Auftragseinheit (2) abdeckt.

11. Verfahren nach Anspruch 10, **dadurch gekennzeichnet, dass** - beim Übergang in die Reinigungsstellung - die Auftragseinheit bewegt wird und die Reinigungseinheit nicht bewegt wird.

12. Verfahren nach Anspruch 10, **dadurch gekennzeichnet, dass** - beim Übergang in die Reinigungsstellung - die Reinigungseinheit bewegt wird und die Auftragseinheit nicht bewegt wird.

13. Verfahren nach einem der Ansprüche 10 bis 12, **dadurch gekennzeichnet, dass** die Bewegung in Richtung der Reinigungsstellung ausgelöst wird durch eine erste Betätigungseinrichtung (6), die durch einen Benutzer betätigt wird, oder durch eine erste Auswerteeinrichtung (7), die einen vorgegebenen Zustand, insbesondere einen Wartungszustand der Auftragseinrichtung (2) und/oder einer Bearbeitungseinrichtung (11, 12, 13) detektiert, die zusammen mit der Auftragseinrichtung (1) Teil einer gemeinsamen Produktionsanlage (100), insbesondere zur Produktion von beschichteten und/oder imprägnierten Produkten, beispielsweise Fußbodenelementen, ist.

14. Verfahren nach einem der Ansprüche 10 bis 13, **dadurch gekennzeichnet, dass** die Auftragseinrichtung (1) eine Versorgungseinheit (40) zur Versorgung der Auftragseinheit (2) mit Beschichtungs- bzw. Imprägnierungsmittel aufweist, wobei zusammen mit der Bewegung der Auftragseinheit (2) und der Reinigungseinheit (3) relativ zueinander in die Reinigungsstellung ein Reinigungsvorgang der Versorgungseinheit (40) initiiert wird.

15. Verfahren nach einem der Ansprüche 10 bis 14, **dadurch gekennzeichnet, dass** die Auftragseinrichtung (19 eine Versorgungseinheit (40) zur Versorgung der Auftragseinheit (2) mit Beschichtungs- bzw. Imprägnierungsmittel aufweist, wobei zusammen mit der Bewegung der Auftragseinheit (2) und der Reinigungseinheit (3) relativ zueinander in die Reinigungsstellung ein Beschichtungs- bzw. Imprägnierungsmittelwechselvorgang in der Versorgungseinheit initiiert wird..

## Claims

1. **Application device** (1)
comprising an application unit (2) for coating or impregnating agents, wherein the application unit (2) comprises a container (22) for coating or impregnating agents and a transfer wheel (21) rotatably arranged within the container (22), wherein a portion of the transfer wheel (21), in particular a circular segment of the transfer wheel (21), protrudes from a container opening of the container (22), and
with a cleaning unit (3) comprising a cover (31) adapted to cover the container opening of the container (22) during a cleaning operation, wherein the cover (31) comprises a receiving area (32) for receiving the portion of the transfer wheel (21) protruding from the container opening,
**characterised by**
a drive unit (5) and a mounting (4), on which the application unit (2) and the cleaning unit (3) are arranged so as to be movable relative to one another by means of the drive unit (5), wherein the application unit (2) and the cleaning unit (3) are movable relative to one another between a cleaning position, in which the cover (31) of the cleaning unit (3) covers the container opening of the application unit (2), and a production position, in which the cover (31) of the cleaning unit (3) is arranged away from the container opening of the application unit (2).

2. Application device (1) according to claim 1, **characterised by** a first triggering device (6, 7) for triggering a movement of the application unit (2) and/or the cleaning unit (3) towards the cleaning position and, optionally, a cleaning operation,
wherein the first triggering device is a first actuating means (6) which can be actuated by a user, or a first evaluation means (7) which is designed to detect a predetermined condition, in particular a maintenance condition.

3. An application device (1) according to one of the preceding claims, **characterised in that** two cleaning elements (33) are arranged in the receiving area (32) of the cover (31) in such a way that the part of the transfer wheel (21) protruding from the container opening is positioned between the two cleaning elements (33) when the cover (31) covers the container opening, so that one of the two cleaning elements (33) can clean one of two opposing surfaces of the transfer wheel (21) respectively, wherein the two cleaning elements (33) are preferably designed as brushes, in particular as brushes of the same type, or that the two cleaning elements (33) are designed as spray elements, in particular as spray elements of the same type.

4. Application device (1) according to one of the preceding claims, **characterised in that** the application unit (2) comprises a scraper (23) for scraping coating or impregnating agent from the transfer wheel (21), which is arranged within the container (22), wherein the cleaning unit comprises a further cleaning element (34), in particular a spray element, which is arranged in the receiving area (32) of the cover (31) in such a way that it can clean the scraper (23) when the cover (31) covers the container opening, wherein, preferably, the further cleaning element can be moved from a retracted rest position into an extended cleaning position for cleaning the scraper, in particular wherein the further cleaning element is arranged in the cleaning position in the direction of gravity below or diagonally below the scraper.

5. Application device (1) according to one of the preceding claims, **characterised in that** the container (22) of the application unit (2) has a bottom opening and a bottom (25) which can be opened to expose the bottom opening, wherein the cleaning unit (3) comprises a bottom element (35) movable independently of the cover (31), which is arranged away from the application unit (2) in the production position and covers the bottom opening in the cleaning position.

6. **Production apparatus (100)** for manufacturing at least partially coated and/or impregnated products, in particular floor elements, comprising
an application device (1) according to one of the preceding claims and
a first processing device (11, 12, 13) for processing the products, and
a conveyor device (10) for conveying the products from the first processing device (11, 12) to the application device (1) or a conveyor device (10) for conveying the products from the application device (1) to the first processing device (13), and
a second triggering device provided as part of the first processing device (11, 12, 13) for triggering a movement of the application unit (2) and/or cleaning unit (3) towards the cleaning position and, optionally, a cleaning operation,
wherein the second triggering device is a second actuating means which can be actuated by a user, or a second evaluation means which is configured to detect a predetermined state, in particular a maintenance state, of the first processing means (11, 12, 13).

7. Production device (100) according to claim 6, **characterised by** at least one second processing device (11, 12, 13) for processing the products, which comprises a third triggering device provided as part of the second processing device (11, 12, 13) for triggering a movement of the application unit (2) and/or cleaning unit (3) in the direction of the cleaning position and, optionally, a cleaning operation, wherein the third triggering device is a third actuating means which can be actuated by a user, or a third evaluation means which is configured to detect a predetermined condition, in particular a maintenance condition, of the second processing means (11, 12, 13).

8. Production device (100) according to one of claims 6 or 7, **characterised in that** the application device (1) comprises a supply unit (40) for supplying the application unit (2) with coating or impregnating agent, wherein the application unit (2) is preferably connected to the supply unit (40) via a supply line, in particular a branch line, or via a plurality of supply lines, in particular a supply line and a return line.

9. A production device (100) according to claim 8, **characterised in that**
the application device (1) comprises a first actuating device (6, 7) for initiating movement of the application unit (2) and/or cleaning unit (3) towards the cleaning position and, optionally, a cleaning operation, wherein the first triggering device is a first actuating means (6) which can be actuated by a user, or a first evaluation means (7) which is configured to detect a predetermined condition, in particular a maintenance condition,
the production device (100), in particular a control device of the production device (100), is configured to
upon triggering of the first triggering device (6, 7), move the application unit (2) and/or the cleaning unit (3) to the cleaning position, to initiate a cleaning operation of the application unit (2) and to initiate a cleaning operation of the supply unit (40) and/or to initiate a coating or impregnation agent changeover operation in the supply unit (40), and
upon actuation of the second actuating device, to move the application unit (2) and/or the cleaning unit (3) into the cleaning position, to initiate a cleaning operation of the application unit (2) and not to initiate a cleaning operation of the supply unit (40).

10. **Method** for cleaning an application unit (2) for coating or impregnating agents, by means of a cleaning unit (3),
wherein the application unit (2) comprises a container (22) for coating or impregnating agents and a transfer wheel (21) rotatably arranged within the container (22), wherein a portion of the transfer wheel (21), in particular a circular segment of the transfer wheel (21), protrudes from a container opening of the container (22),
wherein the cleaning unit (3) comprises a cover (31) which is adapted to cover the container opening of the container (22) during a cleaning operation, wherein the cover (31) comprises a receiving area (32) for receiving the portion of the transfer wheel (21) protruding from the container opening,
wherein the application unit (2) and the cleaning unit (3) are arranged so as to be movable relative to one another, wherein the application unit (2) and the cleaning unit (3) are moved relative to one another from a production position, in which the cover (31) of the cleaning unit (3) is positioned away from the container opening of the application unit (2), into a cleaning position, in which the cover (31) of the cleaning unit (3) covers the container opening of the application unit (2).

11. A method according to claim 10, **characterised in that** - during the transition to the cleaning position - the application unit is moved and the cleaning unit is not moved.

12. A method according to claim 10, **characterised in that** - during the transition to the cleaning position - the cleaning unit is moved and the dispensing unit is not moved.

13. A method according to any one of claims 10 to 12, **characterised in that** the movement towards the cleaning position is triggered by a first actuating device (6) operated by a user, or by a first evaluation device (7), which detects a predetermined state, in particular a maintenance state of the application device (2) and/or a processing device (11, 12, 13), which, together with the application device (1), forms part of a common production plant (100), in particular for the production of coated and/or impregnated products, for example floor elements.

14. A method according to any one of claims 10 to 13, **characterised in that** the application device (1) comprises a supply unit (40) for supplying the application unit (2) with coating or impregnation agent, wherein, in conjunction with the movement of the application unit (2) and the cleaning unit (3) relative to one another into the cleaning position, a cleaning operation of the supply unit (40) is initiated.

15. A method according to any one of claims 10 to 14, **characterised in that** the application device (1) comprises a supply unit (40) for supplying the application unit (2) with a coating or impregnating agent, wherein, in conjunction with the movement of the application unit (2) and the cleaning unit (3) relative to one another into the cleaning position, a coating or impregnation agent changeover process is initiated in the supply unit.

## Revendications

1. **Dispositif d'application** (1)
comprenant une unité d'application (2) pour des agents de revêtement ou d'imprégnation, l'unité d'application (2) comportant un réservoir (22) pour des agents de revêtement ou d'imprégnation et une roue de transfert (21) disposée de manière rotative dans le réservoir (22), une partie de la roue de transfert (21), en particulier un segment circulaire de la roue de transfert (21), fait saillie hors d'une ouverture du réservoir (22), et
avec une unité de nettoyage (3) qui comprend un capot (31) agencé pour recouvrir l'ouverture du réservoir (22) pendant une opération de nettoyage, le capot (31) comportant une zone de réception (32) destinée à recevoir la partie de la roue de transfert (21) qui fait saillie hors de l'ouverture du réservoir,
**caractérisé par**
une unité d'entraînement (5) et un support (4), sur lequel l'unité d'application (2) et l'unité de nettoyage (3) sont disposées de manière à pouvoir se déplacer l'une par rapport à l'autre au moyen de l'unité d'entraînement (5), l'unité d'application (2) et l'unité de nettoyage (3) pouvant se déplacer l'une par rapport à l'autre entre une position de nettoyage, dans laquelle le capot (31) de l'unité de nettoyage (3) recouvre l'ouverture du récipient de l'unité d'application (2), et une position de production, dans laquelle le capot (31) de l'unité de nettoyage (3) est disposé à distance de l'ouverture du récipient de l'unité d'application (2).

2. Dispositif d'application (1) selon la revendication 1, **caractérisé par** un premier dispositif de déclenchement (6, 7) destiné à déclencher un mouvement de l'unité d'application (2) et/ou de l'unité de nettoyage (3) en direction de la position de nettoyage et, en option, d'un processus de nettoyage,
le premier dispositif de déclenchement étant un premier moyen d'actionnement (6) pouvant être actionné par un utilisateur, ou un premier moyen d'évaluation (7) conçu pour détecter un état prédéfini, en particulier un état de maintenance.

3. Dispositif d'application (1) selon l'une des revendications précédentes, **caractérisé en ce que**, dans la zone de réception (32) du capot (31), deux éléments de nettoyage (33) sont disposés de telle sorte que la partie de la roue de transfert (21) qui dépasse de l'ouverture du récipient se trouve entre les deux éléments de nettoyage (33) lorsque le capot (31) recouvre l'ouverture du récipient, de sorte que l'un des deux éléments de nettoyage (33) puisse nettoyer respectivement l'une des deux surfaces opposées de la roue de transfert (21), les deux éléments de nettoyage (33) étant de préférence conçus comme des brosses, en particulier comme des brosses de type identique, ou que les deux éléments de nettoyage (33) sont conçus comme des éléments de pulvérisation, en particulier comme des éléments de pulvérisation de type identique.

4. Dispositif d'application (1) selon l'une des revendications précédentes, **caractérisé en ce que** l'unité d'application (2) comporte un racleur (23) destiné à racler le produit de revêtement ou d'imprégnation de la roue de transfert (21), qui est disposé à l'intérieur du réservoir (22), l'unité de nettoyage comportant un autre élément de nettoyage (34), en particulier un élément de pulvérisation, qui est disposé dans la zone de réception (32) du capot (31) de telle sorte qu'il puisse nettoyer le racleur (23) lorsque le capot (31) recouvre l'ouverture du réservoir, l'autre élément de nettoyage pouvant de préférence être amené, pour le nettoyage du racleur, d'une position de repos rétractée à une position de nettoyage déployée, l'autre élément de nettoyage étant notamment disposé, dans la position de nettoyage, dans le sens de la gravité, en dessous ou en biais en dessous du racleur.

5. Dispositif d'application (1) selon l'une des revendications précédentes, **caractérisé en ce que** le récipient (22) de l'unité d'application (2) présente une ouverture de fond et un fond (25) pouvant s'ouvrir pour libérer l'ouverture de fond, l'unité de nettoyage (3) comportant un élément de fond (35) mobile indépendamment du capot (31), qui, en position de production, est disposé à distance de l'unité d'application (2) et, en position de nettoyage, recouvre l'ouverture de fond.

6. **Installation de production (100) pour la fabrication** de produits au moins partiellement revêtus et/ou imprégnés, en particulier d'éléments de plancher,
comprenant un dispositif d'application (1) selon l'une des revendications précédentes et
comprenant un premier dispositif d'usinage (11, 12, 13) destiné à usiner les produits ainsi que
comprenant un dispositif de transport (10) destiné à acheminer les produits du premier dispositif d'usinage (11, 12) vers le dispositif d'application (1) ou un dispositif de transport (10) destiné à acheminer les produits du dispositif d'application (1) vers le premier dispositif d'usinage (13),
et comprenant un deuxième dispositif de déclenchement prévu en tant que partie du premier dispositif d'usinage (11, 12, 13) pour déclencher un mouvement de l'unité d'application (2) et/ou de l'unité de nettoyage (3) en direction de la position de nettoyage et, en option, d'un processus de nettoyage,
le deuxième dispositif de déclenchement étant un deuxième moyen d'actionnement pouvant être actionné par un utilisateur, ou un deuxième moyen d'évaluation conçu pour détecter un état prédéfini, en particulier un état de maintenance, du premier dispositif d'usinage (11, 12, 13).

7. Dispositif de production (100) selon la revendication 6, **caractérisé par** au moins un deuxième dispositif d'usinage (11, 12, 13) destiné à usiner les produits, qui comporte un troisième dispositif de déclenchement prévu en tant que partie du deuxième dispositif d'usinage (11, 12, 13) pour déclencher un mouvement de l'unité d'application (2) et/ou de l'unité de nettoyage (3) vers la position de nettoyage et, en option, d'une opération de nettoyage, le troisième dispositif de déclenchement étant un troisième moyen d'actionnement pouvant être actionné par un utilisateur, ou un troisième moyen d'évaluation conçu pour détecter un état prédéfini, en particulier un état de maintenance, du deuxième dispositif d'usinage (11, 12, 13).

8. Dispositif de production (100) selon l'une des revendications 6 ou 7, **caractérisé en ce que** le dispositif d'application (1) comporte une unité d'alimentation (40) destinée à alimenter l'unité d'application (2) en agent de revêtement ou d'imprégnation, l'unité d'application (2) étant de préférence reliée à l'unité d'alimentation (40) par l'intermédiaire d'une conduite d'alimentation, en particulier une conduite de dérivation, ou par l'intermédiaire de plusieurs conduites d'alimentation, en particulier une conduite d'alimentation et une conduite de retour.

9. Dispositif de production (100) selon la revendication 8, **caractérisé en ce que**
le dispositif d'application (1) comporte un premier dispositif de déclenchement (6, 7) destiné à déclencher un mouvement de l'unité d'application (2) et/ou de l'unité de nettoyage (3) vers la position de nettoyage et, en option, d'une opération de nettoyage, le premier dispositif de déclenchement étant un premier moyen d'actionnement (6) pouvant être actionné par un utilisateur, ou un premier moyen d'évaluation (7) conçu pour détecter un état prédéfini, en particulier un état de maintenance,
le dispositif de production (100), en particulier un dispositif de commande du dispositif de production (100), est conçu pour
lors du déclenchement du premier dispositif de déclenchement (6, 7), de mettre l'unité d'application (2) et/ou l'unité de nettoyage (3) dans la position de nettoyage, de lancer une opération de nettoyage de l'unité d'application (2) et de lancer une opération de nettoyage de l'unité d'alimentation (40) et/ou de lancer une opération de changement de produit de revêtement ou d'imprégnation dans l'unité d'alimentation (40) et
lors du déclenchement du deuxième dispositif de déclenchement, mettre l'unité d'application (2) et/ou l'unité de nettoyage (3) en position de nettoyage, déclencher un processus de nettoyage de l'unité d'application (2) et ne pas déclencher de processus de nettoyage de l'unité d'alimentation (40).

10. **Procédé** de nettoyage d'une unité d'application (2) pour des agents de revêtement ou d'imprégnation, au moyen d'une unité de nettoyage (3),
l'unité d'application (2) comportant un réservoir (22) pour des agents de revêtement ou d'imprégnation et une roue de transfert (21) disposée de manière rotative dans le réservoir (22), une partie de la roue de transfert (21), en particulier un segment circulaire de la roue de transfert (21), fait saillie hors d'une ouverture du réservoir (22),
l'unité de nettoyage (3) comprenant un capot (31) agencé pour recouvrir l'ouverture du réservoir (22) pendant une opération de nettoyage, le capot (31) comportant une zone de réception (32) destinée à recevoir la partie de la roue de transfert (21) qui fait saillie hors de l'ouverture du réservoir,
l'unité d'application (2) et l'unité de nettoyage (3) étant disposées de manière à pouvoir se déplacer l'une par rapport à l'autre, l'unité d'application (2) et l'unité de nettoyage (3) étant déplacées l'une par rapport à l'autre d'une position de production, dans laquelle le capot (31) de l'unité de nettoyage (3) est disposé à distance de l'ouverture du récipient de l'unité d'application (2), vers une position de nettoyage, dans laquelle le capot (31) de l'unité de nettoyage (3) recouvre l'ouverture du récipient de l'unité d'application (2).

11. Procédé selon la revendication 10, **caractérisé en ce que** - lors du passage en position de nettoyage - l'unité d'application est déplacée et l'unité de nettoyage n'est pas déplacée.

12. Procédé selon la revendication 10, **caractérisé en ce que** - lors du passage en position de nettoyage - l'unité de nettoyage est déplacée et l'unité d'application n'est pas déplacée.

13. Procédé selon l'une des revendications 10 à 12, **caractérisé en ce que** le déplacement vers la position de nettoyage est déclenché par un premier dispositif d'actionnement (6) actionné par un utilisateur, ou par un premier dispositif d'évaluation (7), qui détecte un état prédéfini, en particulier un état de maintenance du dispositif d'application (2) et/ou d'un dispositif d'usinage (11, 12, 13), qui, conjointement avec le dispositif d'application (1), fait partie d'une installation de production commune (100), en particulier pour la production de produits revêtus et/ou imprégnés, par exemple des éléments de plancher.

14. Procédé selon l'une des revendications 10 à 13, **caractérisé en ce que** le dispositif d'application (1) comporte une unité d'alimentation (40) destinée à alimenter l'unité d'application (2) en agent de revêtement ou d'imprégnation, un processus de nettoyage de l'unité d'alimentation (40) étant initié lorsque, parallèlement au déplacement de l'unité d'application (2) et de l'unité de nettoyage (3) l'une par rapport à l'autre vers la position de nettoyage, un processus de nettoyage de l'unité d'alimentation (40) est déclenché.

15. Procédé selon l'une des revendications 10 à 14, **caractérisé en ce que** le dispositif d'application (1) comporte une unité d'alimentation (40) destinée à alimenter l'unité d'application (2) en agent de revêtement ou d'imprégnation, un processus de changement d'agent de revêtement ou d'imprégnation dans l'unité d'alimentation étant déclenché en même temps que le déplacement de l'unité d'application (2) et de l'unité de nettoyage (3) l'une par rapport à l'autre vers la position de nettoyage, un processus de changement de produit de revêtement ou d'imprégnation est déclenché dans l'unité d'alimentation.
